# EUROPÄISCHE PATENTSCHRIFT

(11) **EP 2 207 684 B1**
(45) Veröffentlichungstag und Bekanntmachung des Hinweises auf die Patenterteilung: **23.11.2011**
(21) Anmeldenummer: 08801735.5
(22) Anmeldetag: 28.08.2008
(51) Int. Cl.: B41J 3/407

(54) **VORRICHTUNG ZUM BEDRUCKEN VON FLASCHEN ODER DERGLEICHEN BEHÄLTERN AN DER BEHÄLTERAUSSENFLÄCHE**
APPARATUS FOR PRINTING BOTTLES OR SIMILAR CONTAINERS ON THE OUTER CONTAINER SURFACE
DISPOSITIF D'IMPRESSION DE BOUTEILLES OU DE RÉCIPIENTS SIMILAIRES SUR LA SURFACE EXTÉRIEURE DES RÉCIPIENTS

(30) Priorität: 19.10.2007 DE 102007050493; 19.10.2007 DE 102007050490
(43) Veröffentlichungstag der Anmeldung: 21.07.2010
(73) Patentinhaber: KHS GmbH, 44143 Dortmund (DE)
(72) Erfinder: SCHACH, Martin, 44799 Bochum (DE)
(86) Internationale Anmeldenummer: PCT/EP2008/007043
(87) Internationale Veröffentlichungsnummer: WO 2009/052890

(56) Entgegenhaltungen:
- EP-A- 1 053 882
- WO-A-03/103966
- WO-A-2008/031930
- US-B1- 6 769 357

## Beschreibung

Die Erfindung bezieht sich auf eine Vorrichtung gemäß Oberbegriff Patentanspruch 1.

Zum Bedrucken von Flaschen oder dergleichen Behältern sind Vorrichtungen in unterschiedlicher Ausführung bekannt, so beispielsweise Vorrichtungen (GB 2 376 920 A, WO 2004/009360 A1), bei denen der zu bedruckende Behälterbereich während des Druckens einem oder aber mehreren Druckköpfen unmittelbar benachbart angeordnet ist. Bekannt sind weiterhin auch Vorrichtungen (US 6,684,770 B2, US 7,011,728 B2), bei denen das Bedrucken durch Abwälzen des zu bedruckenden Behälterbereichs an einer mit Druckfarbe eingefärbten Druckform erfolgt, die an einer umlaufenden Drucktrommel oder an einem umlaufenden Band vorgesehenen ist.

Bekannt ist weiterhin auch eine Vorrichtung zum Bedrucken von Behältern (US 6,920,822 B2, WO-A-03/103966 oder WO-A-2008/031930, die Stand der Technik gemäß Art. 54(3) bildet), bei der die Behälter in Aufnahmen eines um eine horizontale Maschinenachse umlaufend angetriebenen Transportrades angeordnet an einer Druckposition vorbeibewegt werden, an der sich jeder Behälter mit seinem zu bedruckenden Behälterbereich an einer von mehreren jeweils mit einem negativen Druckbild versehenen Transferflächen abwälzt. Diese sind m sternartig ausgebildeten Umfang eines ebenfalls um eine horizontale Achse umlaufend angetriebenen Druckrades gebildet. Zum Erzeugen der negativen Druckbilder sind an der Peripherie des Druckrades mehrere Druckköpfe vorgesehen, die nach Art eines Tintenstrahldruckkopfes ausgeführt sind und mit denen jeweils ein Farbsatz jedes mehrfarbigen Druckbildes erzeugt wird.

Die bekannten Vorrichtungen ermöglichen ein Bedrucken von Behältern mit hoher Qualität, d.h. mit einem hochqualitätiven, insbesondere auch scharfen und verzerrungs- und/oder fehlstellenfreien Aufdruck nur dann, wenn die zu bedruckenden Behälter möglichst geringe maßliche Toleranzen besitzen und an ihrem zu bedruckenden Bereich auch keine oder möglichst keine Unebenheiten aufweisen. Aufgabe der Erfindung ist es, eine Vorrichtung aufzuzeigen, die es ermöglicht Flaschen oder dergleichen Behälter bei hoher Leistung (Anzahl der bedruckten Behälter je Zeiteinheit) mit hoher Qualität zu bedrucken. Zur Lösung dieser Aufgabe ist eine Vorrichtung entsprechend dem Patentanspruch 1 ausgebildet.

Durch die erfindungsgemäße Ausbildung ist es u.a. möglich, selbst Flaschen oder dergleichen Behälter, die relativ große maßliche Toleranzen und/oder Unebenheiten aufweisen, mit hoher Qualität und bei hoher Leistung unmittelbar an der Behälteraußenfläche zu bedrucken.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1: in sehr vereinfachter Darstellung und in Draufsicht eine Druckstation zum Bedrucken von Flaschen oder dergleichen Behälter an einer kreiszylinderförmigen oder im Wesentlichen kreiszylinderförmigen Behälteraußenfläche, zusammen mit auf einem Behältertransporteur an der Druckstation vorbei bewegten Flaschen;
- Fig. 2: in vereinfachter perspektivischer Darstellung die Transfertrommel der Druckstation der Figur 1 mit den Transferelementen, zusammen mit einer auf einem Behälterträger aufstehenden Flasche;
- Fig. 3: in vergrößerter Darstellung einen Schnitt durch ein Transferelement der Druckstation der Figur 1;
- Fig. 4: in schematischer Darstellung und in Draufsicht eine Vorrichtung zum Bedrucken von Flaschen oder dergleichen Behältern an kreiszylinderförmigen Behälteraußenflächen mit zwei Druckstation;
- Fig. 5: in vereinfachter Darstellung und in Draufsicht eine weitere Ausführungsform der erfindungsgemäßen Druckstation mit mehreren an einem Hilfstransporteur vorgesehenen und mit diesem umlaufend angetriebenen Transferelementen;
- Fig. 6: in perspektivischer Darstellung eines der Transferelemente der Figur 5 zusammen mit einer auf einem Behälterträger aufstehenden Flasche.

Die in den Figuren 1 - 3 allgemein mit 1 bezeichnete Druckstation dient zum Bedrucken von Flaschen 2 direkten an einem beispielsweise kreiszylinderförmigen oder im Wesentlichen kreiszylinderförmigen Bereich der Flaschenaußenfläche, beispielsweise an einem Flaschenbauch 2.1, wie dargestellt, oder aber an einem Flaschenhals 2.2.

Die Druckstation 1 umfasst u.a. eine um ihre vertikale Achse in Richtung des Pfeils A umlaufend angetriebene Transfertrommel 3, an deren kreiszylinderförmiger Umfangsfläche in gleichmäßigen Winkelabständen um die Trommelachse versetzt mehrere Transferelemente 4, d.h. bei der dargestellten Ausführungsform insgesamt drei Transferelemente 4 vorzugsweise auswechselbar vorgesehen sind. Wie speziell die Figur 3 zeigt, ist jedes Transferelement 4 mehrlagig ausgebildet, d.h. es besteht u.a. aus einer bezogen auf die Achse der Transfertrommel 3 außen liegenden Haftschicht 5 aus einem für einen Transferdruck geeigneten Material, aus einer an die Haftschicht 5 anschließenden gummielastischen Zwischenschicht 6, beispielsweise aus einem härteren Gummi oder einem elastomeren Kunststoff sowie aus einer an die Zwischenschicht 6 anschließenden Trägerschicht 7 aus einem metallischen Werkstoff oder aus Kunststoff, mit der das jeweilige Transferelement 4 am Umfang der Transfertrommel 3 befestigt ist. Jedes Transferelement 4 ist an seiner von der Haftschicht 5 gebildeten Außen- oder Transferfläche 4.1 teilkreiszylinderförmig um die Achse des Transfersternes 3 gekrümmt und dort kissenartig elastisch, aber faltenfrei verformbar.

Die Druckstation 1 umfasst weiterhin einen Druckkopf 8, der an der Peripherie der Transfertrommel 3 mit dieser nicht mitdrehend angeordnet ist und mit dem jeweils das komplette, auf eine Flasche 2 aufzubringende Druckbild in negativer bzw. spiegelbildlicher Form, d.h. als Negativ-Druckbild auf die Transferfläche 4.1 des sich bei umlaufender Transfertrommel 3 am Druckkopf 8 vorbei bewegenden Transferelementes 4 aufgebracht wird. Der Druckkopf 8 ist bevorzugt ein elektronischer Druckkopf und umfasst für einen Mehrfarbendruck mehrere elektronisch ansteuerbare Einzeldruckköpfe, die in Drehrichtung A aufeinander folgend vorgesehen sind, und zwar beispielsweise ein Einzeldruckkopf für Schwarz und mehrere Einzeldruckköpfe für unterschiedliche Farbsätze eines Mehrfarbendrucks.

Die Einzeldruckköpfe sind beispielsweise solche, die unter der Bezeichnung "Tonejet" bekannt sind und die jeweils eine Vielzahl von Düsenöffnungen in einer Reihe aufweisen, die parallel oder im Wesentlichen parallel zur Achse der Transfertrommel 3 orientiert ist. Jeder Düsenöffnung ist eine Elektrode zugeordnet. Die Einzeldruckköpfe bzw. deren Elektroden werden von einer das Druckbild elektronisch erzeugenden Steuereinrichtung 9 angesteuert, und zwar derart, dass an den Düsenöffnungen bei einer Änderung des Potentials der zugehörigen Elektrode gegenüber dem Potential der Düsenöffnung Druckfarbe zur Erzeugung eines Bildpunktes auf der Transferfläche 4.1 ausgebracht wird.

Dem Druckkopf in Drehrichtung A vorausgehend ist an der Peripherie der Transfertrommel und mit dieser nicht mitdrehend eine Reinigungsstation oder -position 10 vorgesehen, an der die mit der Transfertrommel 3 vorbei bewegten Transferelemente 4 vor dem Aufbringen des neuen Negativ-Druckbildes an ihrer Transferfläche 4.1 gereinigt, d.h. vorhandene Reste an Druckfarbe entfernt werden. Die Reinigungsstation 10 ist im einfachsten Fall von einem oder mehreren Schabern gebildet.

Jedes mit dem Negativ-Druckbild an der Transferfläche 4.1 versehenes Transferelement 4 gelangt mit der umlaufenden Transfertrommel 3 an einen Druckbereich 11, wenn dort eine auf einem Flaschen- oder Behältertransporteur 12 aufrecht stehend, d.h. mit ihrer Achse in vertikaler Richtung orientierte Flasche 2 vorbei bewegt wird. Der Behältertransporteur 12 ist bei der in den Figuren 1 - 3 dargestellten Ausführungsform ein um eine vertikale Maschinenachse synchron mit der Transfertrommel 3 umlaufend angetriebener Drehtisch oder Rotor mit einer Vielzahl von tellerförmigen Behälterträgern 13, die in gleichmäßigen Winkelabständen um die vertikale Maschinenachse des Rotors versetzt an dessen Umfang vorgesehen sind und um ihre vertikale Achse gesteuert drehbar sind. Mit dem jeweiligen Behälterträger 13 wird jede an ihrem oberen Ende durch ein nicht dargestelltes Element, beispielsweise durch einen Stempel gegen Umfallen gesicherte Flasche 2 am Druckbereich 11 um ihre Flaschenachse gedreht (Pfeil C), und zwar derart, dass sich diese Flasche 2 mit dem zu bedruckenden Bereich (beispielsweise Flaschenbauch 2.1) schlupffrei an dem vorbei bewegten Transferelement 4 bzw. der dortigen Transferfläche 4.1 abwälzt und somit das Negativ-Druckbild von dem jeweiligen Transferelement 4 als Positiv-Druck auf die betreffende Flasche 2 aufgebracht wird.

Jede so bedruckte Flasche 2 wird dann weiterhin auf dem zugehörigen Behälterträger 13 aufstehend mit dem Behältertransporteur 12 mitbewegt und gelangt u.a. an eine Station 14, an der durch Energieeinwirkung oder -eintrag, beispielsweise durch Infrarot-Strahlung, UV-Strahlung, Mikrowellenenergie, Warmluft usw. ein Trocknen, Abbinden oder Einbrennen des unmittelbar auf die Flasche 2 aufgebrachten Druckbildes erfolgt, und zwar bevorzugt bei weiterhin um ihre Flaschenachse mit dem Behälterträger 13 gedrehter Flasche 2.

Eine Besonderheit der Druckstation 1 besteht darin, dass auf jeder Transferfläche 4.1 beim Vorbeibewegen am Druckkopf 8 jeweils in Negativ-Form das vollständige, auf die Flaschen 2 aufzubringende Druckbild erzeugt wird. Um ein hochqualitatives, insbesondere auch sauberes, fehlstellenfreies und scharfes Druckbild zu erreichen, ist es erforderlich, dass ein genau vorgeschriebener Abstand zwischen der Transferfläche 4.1 und dem Druckkopf 8 bzw. den Einzeldruckköpfen exakt eingehalten wird. Dies ist problemlos möglich.

Durch die elastische Zwischenschicht 6 ist gewährleistet, dass auch bei maßlichen Toleranzen, z.B. bei Toleranzen im Durchmesser der Flaschen 2, die (Toleranzen) durchaus im Bereich zwischen 0,5 bis 07 mm liegen können, aber auch bei Unebenheiten das für die Übertragung des Druckbildes von dem Transferelement 4 auf die jeweilige Flasche 2 erforderliche dichte Anliegen der Transferfläche 4.1 gegen den zu bedruckenden Flaschenbereich gewährleistet ist. Insgesamt gesehen bietet somit die Druckstation 1 den Vorteil, dass ein hochqualitativer Druck unter Einhaltung des hierfür notwendigen und sehr kritischen Abstandes zwischen dem Druckkopf 8 und den Transferflächen 4.1 möglich ist, und zwar trotz erheblicher maßlicher Toleranzen der Flaschen 2, wobei diese Toleranzen durch die elastische Ausbildung der Transferelemente 4, d.h. in den elastischen Zwischenschichten 6 kompensiert werden.

Die Figur 4 zeigt eine Vorrichtung 15 zum Bedrucken von Flaschen 2 oder dergleichen Behältern, die (Vorrichtung) wiederum den als Rotor ausgebildeten und um eine vertikale Maschinenachse in Richtung des Pfeils B umlaufend angetriebenen Behältertransporteur 12 mit den am Umfang vorgesehenen Behälterträgern 13 aufweist. An der Peripherie des Behältertransporteurs 12 sind zwei Druckstationen 1 vorgesehen, und zwar bei der dargestellten Ausführungsform um 180° um die vertikale Drehachse des Behältertransporteurs 12 gegeneinander versetzt.

Bei der Vorrichtung 15 sind die Behälterträger 13 nicht nur um ihre vertikale Behälterträgerachse gesteuert drehbar (Pfeil C), sondern zugleich bezogen auf die vertikale Achse des Behältertransporteurs 12 auch gesteuert radial oder im Wesentlichen radial bewegbar, so dass die Behälterträger 13 bzw. die auf diesen aufrecht stehend angeordneten Flaschen 2 am Druckbereich 11 jeder Druckstation 1 nicht nur um die vertikale Achse der Behälterträger 13 gedreht werden (Pfeil C), sondern sich auch auf einer um die Achse der jeweiligen Transfertrommel 3 gekrümmten Bahn, beispielsweise auf einer teilkreisförmigen Bahn bewegen. Hierdurch wird der für die Übertragung des Druckbildes von den Transferelementen 4 auf die Flaschen 2 nutzbarer Winkelbereich der Drehbewegung des Behältertransporteurs 12 wesentliche vergrößert, so dass ein hochqualitatives Bedrucken der Flaschen 2 bei hoher Leistung der Vorrichtung 15 (Anzahl der bedruckten Flaschen 2 je Zeiteinheit) sichergestellt ist.

Die Flaschen 2 werden der Vorrichtung 15 über ein Transportband 16 zugeführt und gelangen jeweils einzeln über einen Einlaufstern 17 auf einem Behälterträger 13. Die bedruckten Flaschen 2 werden dem jeweiligen Behälterträger 13 an einem Auslaufstern 18 entnommen und mit dem Transportband 16 weggefördert. Mit den beiden Druckstationen 1 erfolgt ein Bedrucken der Flaschen 2 an unterschiedlichen Bereichen, beispielsweise am Flaschenbauch 2.1 mit der einen Druckstation 1 und am Flaschenhals 2.2 mit der anderen Druckstation 1. Grundsätzlich besteht aber auch die Möglichkeit, das mit der in Transportrichtung B ersten Druckstation 1 erzeugte Druckbild mit der in Transportrichtung B folgenden Druckstation 1 zu ergänzen, beispielsweise auch individuell unterschiedlich von Flasche 2 zu Flasche 2 oder individuell unterschiedlich von Flaschegruppe zu Flaschengruppe.

In Transportrichtung B ist auf jede Druckstation 1 folgend wiederum eine Trockenstation 14 zum Trocknen, Abbinden und/oder Einbrennen des Druckbildes vorgesehen.

Die Figuren 5 und 6 zeigen als weitere Ausführungsform eine Druckstation 1a, die sich von der Druckstation 1 im Wesentlichen dadurch unterscheidet, dass die von ihrer Funktion und ihrem Aufbau her den Transferelementen 4 entsprechenden Transferelemente 4a an einem Hilfstransporteur vorgesehen sind, und zwar in Form wenigstens eines eine geschlossene ovale Schlaufe bildenden, endlos umlaufend angetriebenen (Pfeil D) riemen-, band- oder kettenförmigen Transportelementes 19. Dieses ist über wenigstens zwei in der Figur 5 mit 20 angedeutete Räder geführt ist und trägt an der Außenseite der Schlaufe die Transferelemente 4a. Jedes Transferelement 4a besteht wiederum aus der die Transferfläche 4a.1 bildenden Haftschicht, aus der elastischen Zwischenschicht und aus einem Trägerelement, mit dem das Transferelement 4a an dem Transportelement 19 gehalten ist. Abweichend von den Transferelementen 4 sind die Transferelemente 4a an ihrer Transferfläche 4.1 plan oder im Wesentlichen plan ausgebildet. Der Druckkopf 8 sowie die diesem Druckkopf 8 in Transportrichtung D des Transportelementes 19 vorausgehende Reinigungsstation 10 sind an einer geradlinigen Schlaufenlänge 19.1 des Transportelementes 19 vorgesehen.

An der der Schlaufenlänge 19.1 gegenüber liegenden, ebenfalls geradlinigen Schlaufenlänge 19.2 des Transportelementes 19 ist der Druckbereich 11a gebildet, an dem die Flaschen 2 aufrecht stehend auf einem Behältertransporteur 21 bzw. auf dortigen tellerartigen Behälterträgern 22 geradlinig vorbei bewegt werden. und zwar unter Drehen der Behälterträger 22 und der Flaschen 2 um ihre vertikalen Achsen (Pfeil E) derart, dass sich jede Flasche 2 schlupffrei auf einem Transferelement 4a bzw. der dortigen in einer vertikalen Ebene angeordneten Transferfläche 4a.1 zur Übertragung des Negativ-Druckbildes abwälzt.

Die Arbeitsweise der Druckstation 1a entspricht der Arbeitsweise der Druckstation 1, d.h. auf den Transferflächen 4a.1 wird beim Vorbeibewegen am Druckkopf 8 jeweils ein komplettes Negativ-Druckbild erzeugt, welches dann an dem Druckbereich 11 a auf eine Flasche 2 übertragen wird. Vor Erreichen des Druckkopfes 8 wird an der Reinigungsposition 10 die jeweilige Transferfläche 4a.1 gereinigt bzw. z.B. durch Abschaben von Druckfarbenresten befreit. Die bedruckten Flaschen 2 werden mit dem Behältertransporteur 21 mitgeführt, und zwar u.a. an eine nicht dargestellte, der Trockenstation 14 entsprechende Trockenstation.

Die Druckstation 1a hat den zusätzlichen Vorteil, dass eine relativ große Länge der Transportstrecke des Behältertransporteurs 21 für den Transfer der Negativ-Druckbilder von den Transferelementen 4a auf die Flaschen 2 zur Verfügung steht, so dass die Druckstation 1a speziell auch für sehr hohe Leistungen geeignet ist.

Die Erfindung wurde voranstehend an Ausführungsbeispielen beschrieben. Es versteht sich, dass zahlreiche Änderungen sowie Abwandlungen möglich sind, ohne dass dadurch der der Erfindung zugrunde liegende Erfindungsgedanke verlassen wird.

So wurde vorstehend davon ausgegangen, dass der Behältertransporteur 21 ein linearer Behältertransporteur ist und dass dementsprechend die Transferelemente 4a am Druckbereich 11a auf einer geradlinigen Schlaufenlänge 19.2 des Transportelementes 19 bewegt werden. Grundsätzlich ist es auch möglich, das Transportelement 19 und damit auch die Transferelemente 4a am Druckbereich 11a auf einer gekrümmten Bahn, beispielsweise auf einer teilkreisförmig gekrümmten Bahn zu führen, so dass dann die entsprechende Druckstation auch an der Peripherie eines Behältertransporteurs in Form eines um eine vertikale Maschinenachse umlaufenden Rotors angeordnet werden kann.

Vorstehend wurde weiterhin davon ausgegangen, dass die Transferelemente 4 bzw. 4a jeweils mehrschichtig ausgeführt sind, und zwar bestehend aus der Haftschicht 5, der Zwischenschicht 6 und der Trägerschicht 7. Es besteht aber u.a. auch die Möglichkeit mehrere Schichten einstückig herzustellen, und zwar beispielsweise die Haftschicht 5 als geschlossene äußere Haut oder Schicht einer mit einer Vielzahl von Poren ausgebildeten elastischen Zwischenschicht 6. Durch die elastische, kissenartige Ausbildung des Transferelementes 4 ist in jedem Fall ein Ausgleich der Flaschen- oder Behältertoleranzen im Transferelement möglich.

### Bezugszeichenliste

- 1, 1 a: Druckstation
- 2: Flasche
- 2.1: Flaschenbauch
- 2.2: Flaschenhals
- 3: Transfertrommel
- 4, 4a: Transferelement
- 4.1, 4a.1: Transferfläche
- 5: Haftschicht
- 6: Zwischenschicht
- 7: Tragelement
- 8: Druckkopf
- 9: Steuereinrichtung
- 10: Reinigungsstation
- 11, 11 a: Druckposition oder Druckbereich
- 12: Behältertransporteur
- 13: Behälterträger
- 14: Trockenstation
- 15: Vorrichtung
- 16: Transportband
- 17: Einlaufstern
- 18: Auslaufstern
- 19: Hilfstransporteur oder schlaufenartigen Transportelement
- 19.1, 19.2: geradlinige Länge der Schlaufe des Transportelementes 19
- 20: Rad
- 21: Behältertransporteur
- 22: Behälterträger
- A: Drehrichtung der Transfertrommel 3
- B: Dreh- oder Transportrichtung des Behältertransporteurs 12
- C: Drehrichtung der Behälterträger 13
- D: Bewegungsrichtung des Transportelementes 19
- E: Transportrichtung des Behältertransporteurs 21
- F: Drehrichtung der Behälterträger 22

## Patentansprüche

1. Vorrichtung zum Bedrucken von Flaschen oder dergleichen Behältern (2) an einer Behälteraußenfläche mit wenigstens einer Druckstation (1, 1a), an deren Druckbereich (11, 11a) die Behälter (2) auf einem Behältertransporteur (12, 21) vorbei bewegt werden, mit wenigstens einem Druckkopf (6) und mit einem zumindest eine Transferfläche (4.1, 4a.1) bildenden und an einem Hlitstransporteur (3, 19) vorgesehenen Transferelement (4, 4a), welches mit dem Hilfstransporteur (3, 19) zumindest zwischen dem wenigstens einen Druckkopf (8) und dem Druckbereich (11, 11a) bewegt wird, und zwar zum Aufbringen eines Negativ-Druckbildes auf die zumindest eine Transferfläche (4.1, 4a.1) zum Übertragen des Negativ-Druckbildes auf einen sich an der Transferfläche (4.1, 4a.1) abwälzenden Behälterbereich (2.1. 2.2), wobei die Transferfläche (4.1, 4a.1) elastisch oder federnd ausgebildet ist, und am Hilfstransporteur (3, 19) mehrere Trensferelemente (4, 4a) vorgesehen sind **dadurch gekennzeichnet, dass** die Transferelemente (4, 4a) jeweils wenigstens zwelschichtig ausgebildet sind und zwar bestehend aus einer die Transferfläche (4.1, 4a.1) bildenden Haftschicht und aus einer diese Haftschicht tragenden, elastischen Zwischenschicht (6).

2. Vorrichtung nach Anspruch 1, **dadurch gekennzeichnet, dass** mit dem Druckkopf (8) jeweils ein komplettes Negativ-Druckbild erzeugt wird.

3. Vorrichtung nach Anspruch 1 oder 2, **dadurch gekennzeichnet, dass** in Bewegungs- oder Transportrichtung (A, D) des Hilfstransporteurs (3, 19) vor dem wenigstens einen Druckkopf (8) zumindest eine Station (10) zur Reinigung der wenigstens einen Transferfläche (4.1, 4a.1) vorgesehen ist.

4. Vorrichtung nach einem der vorherigen Ansprüche, **dadurch gekennzeichnet, dass** die Haftschicht (5) und/oder die Zwischenschicht (6) aus einer oder aus mehreren Einzelschichten- oder -lagen bestehen.

5. Vorrichtung nach einem der vorhergehenden Ansprüche, **dadurch gekennzeichnet, dass** der Hilfstransporteur eine um eine Trommelachse, beispielsweise um eine Achse parallel oder im Wesentlichen parallel zur Achse der Behälter (2) umlaufend angetriebene Transfertrommel (3) ist.

6. Vorrichtung nach einem der vorhergehenden Ansprüche, **dadurch gekennzeichnet, dass** der Hilfstransporteur von wenigstens einem eine geschlossene Schlaufe bildenden band-, riemen-, oder kettenartiges Transportelement (19) gebildet ist.

7. Vorrichtung nach einem der vorhergehenden Ansprüche, **dadurch gekennzeichnet, dass** der Behältertransporteur (12) ein um eine vertikale Maschinenachse umlaufender Drehtisch oder Rotor ist.

8. Vorrichtung nach einem der vorhergehenden Ansprüche, **dadurch gekennzeichnet, dass** der Behältertransporteur (21) ein Linearförderer ist.

9. Vorrichtung nach einem der vorhergehenden Ansprüche, **gekennzeichnet durch** Behälterträger (13, 22) am Behältertransporteur (12, 21) für jeweils eine Behälter (2).

10. Vorrichtung nach Anspruch 9, **gekennzeichnet durch** Mittel zum gesteuerten Drehen der Behälterträger (13, 22) und damit der Behälter (2) zumindest am Druckbereich (11, 11a).

11. Vorrichtung nach einem der vorhergehenden Ansprüche, **gekennzeichnet durch** Mittel zum gesteuerten Bewegen der Behälterträger (13) in der Weise, dass die Bewegungsbahn der Behälterträger (13) und damit der auf diesen angeordneten Behältern (2) am Druckbereich (11) der wenigstens einen Druckstation (1) parallel oder im Wesentlichen parallel zur dortigen Bewegungsbahn der Transferelemente (4) verläuft, beispielsweise konzentrisch zu einer kreisförmigen Bewegungsbahn der Transferelemente (4).

12. Vorrichtung nach einem der vorhergehenden Ansprüche, **dadurch gekennzeichnet, dass** die wenigstens eine Transferfläche (4.1) des wenigstens einen Transferelementes (4) konvex, beispielsweise bogenförmig gekrümmt ist.

13. Vorrichtung nach einem der vorhergehenden Ansprüche, **dadurch gekennzeichnet, dass** die wenigstens eine Transferfläche (4a.1) des wenigstens einen Transferelementes (4a) plan oder im Wesentlichen plan ausgebildet ist.

## Claims

1. An apparatus for printing bottles or similar containers (2) on an outer container surface, having at least one printing station (1, 1a), which has the containers (2) moving past its printing region (11, 11 a) on a container conveyor (12, 21), having at least one printing head (8) and having a transfer element (4, 4a) which forms at least one transfer surface (4.1, 4a.1) and is provided on an auxiliary conveyor (3, 18) and which is moved by the auxiliary conveyor (3, 19) at least between the at least one printing head (8) and the printing region (11, 11a), for the purpose of applying a negative printing image to the at least one transfer surface (4.1, 4a.1) for transferring the negative printing image to a container region (2.1, 2.2) rolling over the transfer surface (4.1, 4a.1), the transfer surface (4.1, 4a.1) being elastically or resiliently configured, and a plurality of transfer elements (4, 4a) being provided on the auxiliary conveyor (3, 19), **characterised in that** the transfer elements (4, 4a) are each configured with at least two layers comprising an adhesive layer that forms the transfer surface (4.1, 4a.1) and a resilient intermediate layer (6) carrying this adhesive layer.

2. An apparatus according to Claim 1, **characterised in that** a complete negative printing image is produced with each printing head (8).

3. An apparatus according to Claim 1 or 2, **characterised in that** at least one station (10) for cleaning the at least one transfer surface (4.1, 4a.1) is provided in the direction of motion or transport (A, D) of the auxiliary conveyor (3, 19) upstream of the at least one printing head (8).

4. An apparatus according to any one of the preceding claims, **characterised in that** the adhesive layer (5) and/or the intermediate layer (6) consist of one or more individual layers or individual strata.

5. An apparatus according to any one of the preceding claims, **characterised in that** the auxiliary conveyor is a transfer drum (3) driven to rotate about a drum axis, for example about an axis parallel or essentially parallel to the axis of the containers (2).

6. An apparatus according to any one of the preceding claims, **characterised in that** the auxiliary conveyor is formed by at least one belt-like or chain-like transport element (19) forming a continuous loop.

7. An apparatus according to any one of the preceding claims, **characterised in that** the container conveyor (12) is a turntable or rotor rotating about a vertical machine axis.

8. An apparatus according to any one of the preceding claims, **characterised in that** the container conveyor (21) is a linear conveyor.

9. An apparatus according to any one of the preceding claims, **characterised by** container carriers (13, 22) on the container conveyor (12, 21), each for one container (2).

10. An apparatus according to Claim 8, **characterised by** means for the controlled rotating of the container carriers (13, 22) and hence of the containers (2), at least at the printing region (11, 11 a).

11. An apparatus according to any one of the preceding claims, **characterised by** means for the controlled moving of the container carriers (13) in such a way that at the printing region (11) of the at least one printing station (1) the trajectory of the container carriers (13) and hence of the containers (2) thereon disposed runs parallel or essentially parallel to the trajectory there of the transfer elements (4), for example concentrically to a circular trajectory of the transfer elements (4).

12. An apparatus according to any one of the preceding claims, **characterised in that** the at least one transfer surface (4.1) of the at least one transfer element (4) is convex, for example curved in the manner of an arch.

13. An apparatus according to any one of the preceding claims, **characterised in that** the at least one transfer surface (4a.1) of the at least one transfer element (4a) is configured so as to be flat or essentially flat.

## Revendications

1. Dispositif d'impression de bouteilles ou de récipients similaires (2) sur une surface extérieure de récipient avec au moins un poste d'impression (1, 1a), devant la zone d'impression duquel (11, 11a) les récipients (2) sont déplacés sur un transporteur de récipient (12, 21), avec au moins une tête d'impression (8) et avec un élément de transfert (4, 4a) formant au moins une surface de transfert (4.1, 4a.1) et prévu sur un transporteur auxiliaire (3, 19), lequel élément est déplacé avec le transporteur auxiliaire (3, 19) au moins entre au moins une tête d'impression (8) et la zone d'impression (11, 11a), et ce pour l'application d'une image d'impression négative sur au moins une surface de transfert (4.1, 4a.1) pour la transmission de l'image d'impression négative sur une zone de récipient (2.1, 2.2) roulant sur la surface de transfert (4.1, 4a.1), sachant que la surface de transfert (4.1, 4a.1) est réalisée de manière élastique ou à ressorts, et plusieurs éléments de transfert (4, 4a) sont prévus sur le transporteur auxiliaire (3, 19), **caractérisé en ce que** les éléments de transfert (4, 4a) sont réalisés respectivement au moins à deux couches, c'est-à-dire avec une couche adhésive formant la surface de transfert (4.1, 4a.1) et une couche intermédiaire (6) élastique, portant cette couche adhésive.

2. Dispositif selon la revendication 1, **caractérisé en ce qu'**une image d'impression négative complète est respectivement générée avec la tête d'impression (8).

3. Dispositif selon la revendication 1 ou 2, **caractérisé en ce qu'**au moins un poste (10) de nettoyage d'au moins une surface de transfert (4.1, 4a.1) est prévu dans le sens de déplacement ou de transport (A, D) du transporteur auxiliaire (3, 19) avant au moins une tête d'impression (8).

4. Dispositif selon l'une quelconque des revendications précédentes, **caractérisé en ce que** la couche adhésive (5) et/ou la couche intermédiaire (6) se compose d'une ou de plusieurs couches individuelles.

5. Dispositif selon l'une quelconque des revendications précédentes, **caractérisé en ce que** le transporteur auxiliaire est un tambour de transfert (3) entraîné en rotation autour d'un axe de tambour, par exemple d'un axe parallèle ou sensiblement parallèle à l'axe des récipients (2).

6. Dispositif selon l'une quelconque des revendications précédentes, **caractérisé en ce que** le transporteur auxiliaire est constitué d'au moins un élément de transport (19) de type bande, courroie ou chaîne formant une boucle fermée.

7. Dispositif selon l'une quelconque des revendications précédentes, **caractérisé en ce que** le transporteur de récipient (12) est une table tournante ou un rotor tournant autour d'un axe de machine vertical.

8. Dispositif selon l'une quelconque des revendications précédentes, **caractérisé en ce que** le transporteur de récipient (21) est un transporteur linéaire.

9. Dispositif selon l'une quelconque des revendications précédentes, **caractérisé par** des porte-récipients (13, 22) sur le transporteur de récipients (12, 21) respectivement pour un récipient (2).

10. Dispositif selon la revendication 9, **caractérisé par** des moyens de rotation commandée des porte-récipients (13, 22) et ainsi des récipients (2) au moins sur la zone d'impression (11, 11a).

11. Dispositif selon l'une quelconque des revendications précédentes, **caractérisé par** des moyens de déplacement commandé des porte-récipients (13) de telle manière que la trajectoire des porte-récipients (13) et ainsi des récipients (2) disposés sur ceux-ci s'étende sur la zone d'impression (11) d'au moins un poste d'impression (1) parallèlement ou sensiblement parallèlement à la trajectoire locale des éléments de transfert (4), par exemple de manière concentrique à une trajectoire circulaire des éléments de transfert (4).

12. Dispositif selon l'une quelconque des revendications précédentes, **caractérisé en ce qu'**au moins une surface de transfert (4.1) d'au moins un élément de transfert (4) est courbée de manière convexe, par exemple en arc.

13. Dispositif selon l'une quelconque des revendications précédentes, **caractérisé en ce qu'**au moins une surface de transfert (4a.1) d'au moins un élément de transfert (4a) est réalisée de manière plane ou sensiblement plane.
